# EUROPÄISCHE PATENTSCHRIFT

(11) **EP 1 266 828 B1**
(45) Veröffentlichungstag und Bekanntmachung des Hinweises auf die Patenterteilung: **04.05.2005**
(21) Anmeldenummer: 02004253.7
(22) Anmeldetag: 27.02.2002
(51) Int. Cl.: B65B 9/13

(54) **Verfahren und Vorrichtung zum Umhüllen von Stückguteinheiten mit einer hauben- oder Schlauchförmigen Stretchfolienumhüllung**
Method and apparatus for wrapping stacks of articles in a stretchable foil cover or sleeve
Procédé et appareil pour envelopper des piles de marchandises avec une housse ou un manchon de film étirable

(30) Priorität: 13.06.2001 DE 20109692 U; 21.12.2001 DE 10163728
(43) Veröffentlichungstag der Anmeldung: 18.12.2002
(73) Patentinhaber: Beumer Maschinenfabrik GmbH & Co. KG, 59269 Beckum (DE)
(72) Erfinder: Gersmann, Robert, 59227 Ahlen (DE); Hagedorn, Wilhelm, Dipl.-Ing, 59514 Welver (DE); Krumkamp, Hermann, Dipl.-Ing, 59329 Wadersloh (DE); Reuther, Klaus, Dipl.-Ing, 59494 Soest-Hattrop (DE); Uthoff, Werner, 59269 Beckum (DE)
(74) Vertreter: Hoormann, Walter, Dr.-Ing.

(56) Entgegenhaltungen:
- DE-C- 4 235 409
- FR-A- 2 230 549
- US-A- 4 473 990
- US-A- 6 032 439

## Beschreibung

Die vorliegende Erfindung betrifft ein im Oberberbegriff des Ansprüches 1 beschriebenes Verfahren zum Umhüllen von Stückguteinheiten, insb. (i.a. auf einer Flachpalette angeordneten) i.w. quader- bzw. würfelförmigen Stückgutstapeln, mit jeweils einer aus Kunststoff bestehenden, i.a. aus einem Seitenfaltenschlauch gebildeten, hauben- oder schlauchförmigen Stretchfolie, deren Umfang im ungedehnten Ausgangszustand (i.a. erheblich) kleiner als im quergestretchten Umhüllungszustand ist.

Die vorliegende Erfindung betrifft weiterhin eine im Oberbegriff des Ansprüches 4 beschriebene Vorrichtung zur Durchführung des vorgenannten Verfahrens, mit mehreren (i.a. vier) an einem gemeinsamen Hubrahmen angeordneten, relativ zueinander aus einer einander angenäherten Aufnahmestellung biaxial-horizontal (= diagonal) in eine Überziehstellung verfahrbaren, bügelförmig ausgebildeten Multifunktionselementen ("Bügeln") zum jeweiligen Aufnehmen und i.w. ungedehnten Aufspreizen des den Bügeln zugeführten unteren Randabschnittes der schlauchförmigen Umhüllungsfolie, zum Halten der in konzentrisch zur Hauben- bzw. Schlauch-Längsmittelachse verlaufenden Falten auf die Bügel aufgerefften hauben- bzw. schlauchförmigen Umhüllungfolie, zum horizontalen Querstretchen der auf die Bügel aufgerefften Umhüllungsfolie, und zum Überziehen der quergestretchten Umhüllungsfolie über die jeweils zu umhüllende Stückguteinheit, wobei die Bügel in einer Draufsicht von oben jeweils eine (i.a. gleichschenklige) L-Form mit einem abgerundeten mittleren (Bügel-)Scheitelbereich aufweisen, an welchen sich beidseitig ein i.w. gerader äußerer Seitenabschnitt anschließt, wobei sich weiterhin vom i.w. horizontalen oberen Rand jedes Bügels ein am Hubrahmen gehaltener/abgestützter, der L-Form ihres oberen Randes i.w. nach unten folgender, i.w. flächiger, in seinem mittleren Bereich mit einer fensterartigen Ausnehmung versehenes (Bügel-)Stützabschnitt nach unten erstreckt, und wobei schließlich jedem Bügel eine am Hubrahmen angeordnete, horizontal verfahrbare Reffeinheit mit einer reversierbar antreibbaren Reffrolle zugeordnet ist, die aus einer vom zugeordneten Bügel weggefahrenen äußeren Ruhestellung mit vertikalem Abstand zum oberen Bügelrand an die Außenseite des ihr zugeordneten Bügels heranzufahren ist.

Wenn vor- oder nachstehend von einem "Umhüllen" die Rede ist, so ist darünter lediglich diejenige teilweise Umhüllung zu verstehen, die mit einer hauben- bzw. schlauchförmigen Stretchfolienumhüllung zu erzielen ist, da bei Verwendung einer haubenförmigen Stretchfolie bspw. bei einem würfelförmigen Stückgutstapel nur fünf der sechs Stapelflächen umhüllt werden (nämlich außer der Stapel-Oberseite die vier Stapel-Seitenflächen), und bei Verwendung einer schlauchförmigen Stretchfolie nur die vier Stapel-Seitenflächen, so daß der Stapel im fertigen Umhüllungszustand mithin nicht vollständig von Folie umhüllt ist. Will man letzteres bei einem Verfahren bzw. mittels einer Vorrichtung der vorliegenden Gattung erreichen, so muß (und kann) ggf. an der (den) von der Stretchfolienumhüllung nicht (zumindest nicht vollständig) umhüllten Stapelfläche(n) eine Flachfolie auf- bzw. angelegt werden. Eine haubenförmige Stretchfolienumhüllung, welche eine Stückguteinheit nicht nur an ihren Seitenflächen, sondern auch an ihrer Oberseite vollständig überdeckt, wird insb. dann vorgesehen, wenn einem Stückgutstapel durch die Stretchfolienumhüllung nicht nur eine gegenüber seinem nicht umhüllten Zustand erhöhte Stapelfestigkeit (Formfestigkeit) verliehen werden soll, die ein relatives Verrutschen von Stückgutteilen bzw. ganzer Stückgutlagen verhindert, sondern wenn der Stückguteinheit außerdem ein Schutz gegen Witterungseinflüsse und/oder eine Verschmutzung verliehen soll/muß.

Ein solcher Witterungsschutz wird von der Praxis zwar regelmäßig gefordert, ist aber in Ausnahmefällen entbehrlich, bspw. wenn es sich bei den zu umhüllenden Stückguteinheiten um palettierte (Mauer-)Steinstapel od.dgl. handelt, die weder gegen Witterungseinflüsse durch Regen oder Schnee, noch auch gegen ein Verstauben oder eine sonstige Verschmutzung empfindlich sind. In derartigen Fällen wird daher häufig aus Kostengründen auf eine haubenförmige Ausbildung der Stretchfolienumhüllung verzichtet, und in Kauf genommen, daß an der nicht bzw. nur teilweise durch Folie überdeckten Oberseite der Stückguteinheiten bei deren Lagerung und Transport ggf. Feuchtigkeit und Schmutzpartikel unter die Folienverpackung der nur an ihren Seitenwänden vollständig umhüllten Stückguteinheiten eindringen können, weil man bei einem Verzicht auf eine haubenförmige Ausbildung der Stretchfolienumhüllung zu einer erheblichen Einsparung von Folienmaterial kommt, und unter Wirtschaftlichkeitsgesichtspunkten seit eh und je bemüht ist, den erforderlichen Einsatz der für eine Verpackung erforderlichen Menge an relativ aufwendiger Kunststoffolie auf das unbedingt erforderliche Maß zu reduzieren. Deshalb arbeitet man in der Folienverpackungstechnologie auch mit möglichst dünnen Folien, und einem verhältnismäßig großen horizontalen Querstretch.

Die der vorliegenden Erfindung zugrundeliegende, weiter unten erörtere (Bügel-)Problematik ist weitgehend unabhängig davon, ob Stückguteinheiten mit einer Stretchfolienhaube oder lediglich mit einem schlauchförmigen Stretchfolienabschnitt umhüllt werden sollen. Die vorliegende Erfindung ist daher für beide Arbeitsweisen bestimmt und geeignet. Wenn mithin vor- oder nachstehend von einer "Stretchfolienumhüllung" die Rede ist, ohne daß ausdrücklich auf eine haubenförmige bzw. schlauchförmige Stretchfolienumhüllung abgestellt ist, so kann es sich mithin um die eine oder andere Ausbildung der Stretchfolienumhüllung handeln.

Weiterhin kommt es für die der vorliegenden Erfindung zugrundeliegende (Bügel-)Problematik weniger darauf an, ob die Stretchfolienumhüllungen (also z.B. die Folienhauben) außerhalb der Umhüllungsvorrichtung vorgefertigt und ihr sodann in geeigneter Weise konfektioniert zugeführt werden, oder ob in die Umhüllungsvorrichtung eine Haubenbildungseinrichtung bzw. eine Einrichtung zum Bereitstellen längenmäßig formatierter Schlauchabschnitte integriert ist, wie dieses bei automatischen Stretchfolien-Umhüllungsvorrichtungen heutzutage regelmäßig der Fall ist. In einem solchen Falle weist eine gattungsgemäße Umhüllungsvorrichtung für eine haubenförmige Stretchfolienumhüllung eine Haubenbildungseinrichtung auf, mittels welcher aus einem Stretchfolienschlauch, insb. einem Seitenfaltenschlauch, Schlauchmaterial von einem i.a. zu einer Rolle aufgehaspelten Schlauchvorrat zuzuführen ist, und darin eine Schweiß- und Schneideinrichtung, mittels welcher vor dem Umhüllen des Stückgutes jeweils eine Haube zu bilden ist. Im Falle einer vorgesehenen schlauchförmigen Stretchfolienumhüllung entfällt die Schweißeinrichtung, bzw. sie wird bei wechselnder Arbeitsweise nicht eingesetzt.

Verfahren und Vorrichtung der eingangs beschriebenen Gattung(en) sind seit gut einem Jahrzehnt bekannt (s. z.B. EP 0 399 540 oder EP 0 460 681), und unterscheiden sich grundsätzlich kaum voneinander.

Ein früher Vorläufer der heutigen sog. Haubenstretcher ist Anfang der 70er Jahre in der FR-A-2 230 549 offenbart worden, wobei jene Vorrichtung indes keine Bügel der oben (und im Oberbegriff des Anspruches 4) beschriebenen Art und Anzahl hatte, sondern nur an zwei einander gegenüberliegenden Seiten der jeweils zu umhüllenden Stückguteinheit sich i.w. über die gesamte Tiefe der zu umhüllenden/verpackenden Stückguteinheit erstreckende Aufnahmebleche (mit balkenförmig ausgebildetem Kopfabschnitt) aufwies, welche den zugeführten Folienschlauch aufnehmen, und ein Überziehen der aus ihm gebildeten Haube über das zu umhüllende Stückgut ermöglichen sollten, so daß ein Aufreffen der Folie lediglich an zwei (der vier) Seiten erfolgte, wie dieses später auch noch in der US 4 050 219 vorgesehen war, wobei dort jedoch statt der seitlich durchgehenden Aufnahmebleche horizontal verfahrbare schmale Aufnahmefinger an vier Ecken eines Hubrahmens hochstehen.

Schon bei der aus der FR-A-2 230 549 bekannten Vorrichtung ist bei einer anderen Ausführungsform zum Einfädeln und faltenbalgartigen Zusammenlegen (Reffen) des Folienschlauches (bzw. einer aus einem Schlauchabschnitt hergestellten Haube) in jeder der beiden Aufnahmebleche eine (Widerlager-)Rolle vorgesehen, und zwar jeweils in derselben Höhe wie eine zugeordnete antreibbare Reffrolle, die mit vertikalem Abstand zum oberen Rand des betreffenden Aufnahmebleches im Bereich der (Widerlager-)Rollen an diese heranschwenkbar ist.

Insbesondere bei Ladeeinheiten, die mittels einer Stretchfolienhaube verpackt (umhüllt) werden/worden sind, ist es generell zweckmäßig, die Haube bzgl. ihrer Länge so zu formatieren, daß sie kurz vor Ende des Umhüllungsvorgangs bis über die Stückgut- bzw. Palettenunterseite nach unten hinaus reicht, damit sich der untere Hauben-Randabschnitt, der ja - wie die Haubenseitenwände insgesamt - während des Überziehvorgangs i.a. erheblich quergestretcht, also wenigstens um 10 % (i.a. erheblich mehr) quergedehnt ist, nach dem Abgleiten von den Bügeln unter elastischem Zusammenziehen mit einem sog. "Unterstretch" an die Stückgut- bzw. Palettenunterseite anlegt. Das ist dann nicht nur höchst zweckmäßig, sondern sogar unverzichtbar, wenn die Stretchfolienhaube während des Umhüllungsvorganges nicht nur in Horizontalrichtung quergestretcht, sondern auch in vertikaler Längsrichtung längsgestretcht wird, also auch in den Haubenseitenwänden insgesamt einem biaxialen Spannungszustand unterworfen wird (s. EP 0 344 815). Denn wenn es nicht oder nur zu einem mangelhaften Unterstretch kommt, zieht sich die Folie in aller Regel zumindest zwischen den Stückguteckkanten aufgrund der durch den vertikalen Längsstretch eingeprägten inneren vertikalen Längsspannungen nach oben (sog. Halbmond- bzw. Sichelbildung), so daß der erstrebte Längsstretch wieder (wenigstens teilweise) verlorengeht.

Um dieses zu verhindern, sind mit der zuvor bereits benannten EP 0 633 186 sowie mit der EP 0 461 667 Maßnahmen vorgeschlagen worden, die einen sicheren Unterstretch gewährleisten, nämlich eine Reduzierung der Überziehgeschwindigkeit in der Überzieh-Endphase oder/und ein Nach-Innen-Fahren der Bügel in der Überzieh-Endphase - letzteres bevorzugt bis unter das Stückgut bzw. die dieses abstützende Palette -, wodurch jeweils eine feste Anlage der Hauben-Seitenwände unter erheblicher Haftreibung an den Stückgut-Seitenwänden zu erzielen ist, bevor der dabei noch von den Bügeln unter Querstretch gehaltene untere Randabschnitt der Haube von den Bügeln abgleitet, so daß mit dieser (diesen) Maßnahme(n) auf einfache und wirksame Art und Weise ein sicherer Unterstretch (ohne sonstige ggf. aufwendige weitere Maßnahmen) zu erzielen ist.

Dennoch haben sich bei gattungsgemäßen Verfahren bzw. Vorrichtungen in jüngster Zeit insb. in der Überzieh-Endphase verstärkt gewisse Schwierigkeiten ergeben, die sich - insb. bei relativ großem vertikalen Längsstretch und/oder relativ geringem horizontalen Querstretch - auch negativ auf den Unterstretch auswirken können. Das liegt u.a. daran, daß man aus mehreren Gründen (z.B. möglichst geringer Materialeinsatz für die Verpackung mit dem Ziel einer hohen Formfestigkeit selbst nach längerer Lagerzeit bzw. mehreren Umsetzvorgängen etc.) zunehmend mit größerem Querstretch von 50 % und mehr arbeitet, nachdem die Folienhersteller entsprechende Stretchfolien zur Verfügung stellen, die Dehnungen von 70 % und mehr schadlos ertragen. Derartig hohe Dehnungen rufen nun aber - i.w. gleiche sonstige Folieneigenschaften vorausgesetzt - entsprechend höhere innere Spannungen in der Folie hervor, mit der Folge, daß die Folie im Überziehzustand mit entsprechend hohem Andruck an den Bügeln anliegt, so daß nicht nur die Haftreibung entsprechend groß ist, sondern auch die (Gleit-) Reibungskräfte, die der Folie bei ihrem Abgleiten von den Bügeln eingeprägt werden. Diese bewirken aber ein ungleichmäßiges Abgleiten der Folie beim Überziehen über die jeweils zu umhüllend Stückguteinheit.

Nun könnte man zwar den Reibungskoeffizienten zwischen den Bügeln und der Folie bspw. durch Polieren der mit der Folie in Berührung kommenden Bügeloberfläche oder deren Gleitbeschichtung bspw. mit Tetrafluorethylen reduzieren, wie dieses bereits in einer relativ frühen Phase der Stretchfolien-Verpackungstechnologie (1982) in der EP 0 092 922 vorgeschlagen worden ist, doch ist eine solche Maßnahme (einmal abgesehen davon, daß sie bei noch extremeren Dehnungsverhältnissen kaum ausreichen dürfte, die hier angesprochenen Schwierigkeiten sicher zu vermeiden) insb. bei der Schaffung von Ladeeinheiten mit biaxial gestretchter Haube (s. EP 0 344 815) höchst unzweckmäßig, weil ein vertikaler Längsstretch der Haube nun einmal am einfachsten (ohne sonstige Zusatzeinrichtungen) beim Überziehvorgang durch Reibung einzuprägen ist, so daß eine planmäßige Herabsetzung des Reibungskoeffizienten insofern kontraproduktiv wäre.

Der vorliegenden Erfindung die Aufgabe zugrunde, das Verfahren der im Oberbegriff des Anspruches 1 beschriebenen Gattung bzw. die Vorrichtung der im Oberbegriff des Anspruches 4 beschriebenen Gattung insb. dahingehend zu verbessern, daß die Folie während des gesamten Überziehvorgangs einschließlich der Überzieh-Endphase selbst bei relativ hohem Andruck an die Bügel i.w. gleichmäßig von den Bügeln abgleitet, so daß u.a. auch ein befriedigender Unterstretch zu erzielen ist.

Die Lösung des verfahrensmäßigen Teils der vorstehenden Aufgabe erfolgt erfindungsgemäß durch die kennzeichnenden Merkmale des Ansprüches 1 und die Lösung des vorrichtungsmäßigen Teils der obigen Aufgabe besteht erfindungsgemäß aus den kennzeichnenden Merkmalen des Ansprüches 4.

Der vorliegenden Erfindung liegt u.a. und insb. die Erkenntnis zugrunde, daß es bei Verwendung der oben bereits i.w. und weiter unten noch in weiteren Einzelheiten beschriebenen Bügel als Multifunktionselemente bei der Durchführung des gesamten Umhüllungsverfahrens einerseits erforderlich ist, die beim Aufreffen der Folie mittig an die Bügel herangefahrenen Reffrollen jeweils mit vertikalem Abstand zum oberen Bügelrand auf die Bügel einwirken zu lassen, damit der von den Bügeln (i.w. dehnungsfrei) aufgenommenen Folie beim Aufreffen von den Reffrollen an der jeweiligen Kontaktstelle zwischen Reffrolle und Folie durch Reibung zwischen Reffrolle und der (Außenseite der) Folie eine nach unten gerichtete Zugkraft einzuprägen ist, die in der Lage ist, die Folie auch an den nicht von der Reffrolle beaufschlagten seitlichen Bügelbereichen nach unten auf/über den jeweiligen Bügel zu ziehen. Werden nämlich statt dessen die Reffrollen jeweils benachbart zum oberen Bügelrand oder sogar im Bereich des oberen Bügel-Randabschnittes beim Reffen an die Bügel gefahren, so ist der aufzureffenden Folie in den seitlichen Bügelbereichen keine hinreichend große vertikale Zugkraft(komponente) einzuprägen, so daß in den seitlichen Bügelbereichen kein problemloses Aufreffen zu erzielen ist. Das gilt insb. dann, wenn der obere Bügel-Randabschnitt wulstartig über den sich an ihn nach unten anschließenden Stützabschnitt vorsteht, wie dieses bereits seit längerer Zeit bevorzugt praktiziert wird, um auf diese Weise beim späteren Abziehen der Folie von den Bügeln aufgrund einer solchen Randausbildung einen Hinterschnitt zu erzielen, mit dem sich der Folie zur Erzielung eines größeren vertikalen Längsstretches während des Überziehvorgangs größere vertikale Zugkräfte einprägen lassen.

Andererseits darf ein Folienabschnitt aber im zentralen Bügelbereich beim Abziehen von den Bügeln während des Überziehvorgangs nicht mehr einer unkontrollierten Gleitreibung ausgesetzt werden, nachdem er jeweils die Kontaktstelle zwischen Reffrolle und Bügel nach oben verlassen hat, wie dieses bei der EP-B-0 564 971 bzw. der DE 93 07 716 U1 bzw. der DE-A-42 35 409 der Fall ist, wenn er bis zum Verlassen des oberen Bügelrandes sukzessiv gleichmäßig von den Bügel abgleiten soll. Dort sind in jedem Bügel in einer mit erheblichem Abstand unterhalb des oberen Bügelrandes vorgesehenen, mittigen Ausnehmung jeweils zwei einander unmittelbar benachbarte, übereinander angeordnete Rollen mit horizontaler Drehachse angeordnet, an welche jeweils die Reffrolle der zugeordneten Reffeinheit so von außen heranzufahren ist, daß sie mittig zwischen den beiden Bügel-Widerlagerrollen an diese in Anlage zu bringen ist. Das mag zwar - wie ausgeführt - beim Aufreffen von Folie auf die Bügel zweckmäßig sein (zumal das Aufreffen in den beiden seitlich zum mittleren Bügelbereich verlaufenden Bügel-Seitenbereichen noch durch reibungsmindernde Maßnahmen unterstützt wird), ist jedoch beim Abziehen der Folie von den Bügeln während des Überziehvorgangs nicht hilfreich. Denn sobald ein Folienabschnitt die Reffrolle bzw. die obere der beiden Widerlagerrollen beim Abziehen nach oben verlassen hat, gerät er oberhalb der oberen Widerlagerrolle zwangsläufig wiederum (wie bereits unterhalb der unteren Widerlagerrolle) am Bügel unter unkontrollierte Gleitreibung, und muß dabei auch noch den Hinterschnittbereich zwischen dem wulstförmig zum Bügel-Stützabschnitt nach außen vorstehenden oberen Bügel-Randabschnitt überwinden. Das ist insb. für den unteren Randabschnitt der Folienhaube problematisch, wenn der freie untere Folienrand die an die beiden Widerlagerrollen jeweils herangefahrene Reffrolle bzw. die obere Widerlagerrolle nach oben verlassen hat. Denn dann unterliegt der sich noch auf den Bügeln befindliche freie untere Randabschnitt der Folie, der ja in der Überziehstellung der Bügel noch stärker quergestretcht ist, als im späteren Anlagezustand an der Stückguteinheit, ungesteuert erheblichen Gleitreibungskräften, und dieser i.a. für einen Unterstretch vorgesehene und daher - wie ausgeführt - besonders kritische Folienabschnitt verhält sich mithin genau so wie bei früheren gattungsähnlichen Verfahren und Vorrichtungen, bei denen die Bügel überhaupt nicht mit einer irgendwie gearteten Rollenanordnung versehen waren.

Um die beschriebene Problematik zu lösen, muß daher insb. auch noch der untere Randabschnitt der Stretchfolienumhüllung möglichst gleitreibungsfrei bis zum oberen Bügelrand bewegt werden. Es bestehen also für das Aufreffen der Folie auf die Bügel einerseits und das Abziehen von Folie von den Bügeln andererseits scheinbar widerstreitende Bedingungen, die durch die vorliegende Erfindung dadurch in Einklang gebracht werden, daß die Folie beim Überziehen über eine Stückguteinheit nicht nur von den im gegensinne zum Aufreffen angetreiben Reffrollen jeweils ein mittleren Scheitelbereich eines Bügels an diesen angedrückt wird, sondern außerdem fluchtend oberhalb der jeweiligen Reffrolle mittels einer an jedem Bügel angeordneten, als reversierbar antreibbarer, vertikaler (Klein-) Gurtförderer ausgebildeten Folien-Fördereinrichtung gesteuert bis zum oberen Bügelrand bewegt wird.

Hierfür ist bei einer gattungsgemäßen Vorrichtung, bei welcher jeweils der obere Rand der Bügel (wenigstens in seinem mittleren Bereich, und dort wenigstens an seiner Oberseite) abgerundet ist, und bei welcher der i.w. flächige Bügel-Stützabschnitt in seinem mittleren Bereich unterhalb seines oberen Randabschnittes mit einer fensterartigen Ausnehmung versehen ist. erfindungsgemäß vorgesehen, daß die (Klein-)Gurtförderer jeweils mit einem in sich geschlossenen Flachriemen als Fördergurt versehen sind, der an seinem oberen Ende vom oberen Bügel-Randabschnitt und an seinem unteren Ende von einem unteren Umlenkelement umgelenkt ist, wobei sein äußeres eines Trum an der Außenseite und sein inneres anderes Trum an der Innenseite des flächigen Bügel-Stützabschnittes verläuft.

Wenn die mit Abstand zum oberen Bügelrand angeordnete, fensterartige mittige Ausnehmung jedes Bügels eine Breite aufweist, die wenigstens so groß (vorzugsweise etwas größer) ist wie die Breite des Flachriemens, sowie eine Höhe, die wenigstens so groß ist wie die Dicke des Flachriemens (vorzugsweise etwas größer) und dabei die Oberkante der fensterartigen Bügel-Ausnehmung horizontal verläuft sowie nach unten abgerundet ist, kann sie das untere Umlenkelement für den Flachriemen bilden (s. auch Ausführungsbeispiel gem. den Fig. 2 und 3), ohne daß die Bügel mit einer Rollenanordnung versehen zu werden brauchen, um das erstrebte Ziel eines einwandfreien Aufreffens einerseits sowie eines einwandfreien Abgleitens der Folie beim Überziehen andererseits zu erreichen. Denn wenn dabei die einem Bügel jeweils zugeordnete Reffrolle etwa im Bereich der die untere Riemenumlenkung bewirkenden Oberkante der fensterartigen Bügel-Ausnehmung beim Aufreffen der Folie auf die Bügel an den jeweils zugeordneten Bügel unter Andruck herangefahren wird, und die Folie zwischen Reffrolle und der Außenseite des Riemens eingeklemmt ist, üben die Reffrollen jeweils mit Abstand zum oberen Bügelrand in der Bügelmitte durch Reibung nach unten gerichtete Zugkräfte auf die Folie aus, die der Folie auch in den seitlichen Bügelbereichen zum Aufreffen ausreichende (Reibungs-)Zugkräfte einprägen, zumal die Folie ja beim Aufreffen noch (zumindest i.w.) nicht quergedehnt ist, und daher außerhalb der Reffrolle nicht unter erheblichem Andruck am Flachriemen anliegt, der dabei - insb. wenn er in Längsrichtung vorgespannt ist - in Ruhe verbleibt, weil dabei die Reibung zwischen der Flachriemen-Innenseite und den Flachriemen-Umlenkungen am oberen Bügelrand und am oberen Rand der fensterartigen Ausnehmung i.a. deutlich größer ist als zwischen Reffrolle und Folie.

Soll dagegen beim späteren Abziehen der auf die Bügel aufgerefften, quergestretchten Folie während des Überziehvorgangs die Folie sukzessiv von den Bügeln abgleiten, so liegt die Folie dabei schon aufgrund des erheblichen horizontalen Querstretches unter entsprechend hohem Andruck auch an den Flachriemen der (Klein-)Gurtförderer an. Dieser Andruck wird durch die unter Andruck an die Flachriemen bzw. an die jeweils zwischen Flachriemen und Reffrolle verlaufende Folie an der Kontaktstelle zwischen Reffrolle und Folie noch nennenswert erhöht, so daß die beim Überziehvorgang in umgekehrter Drehrichtung wie beim Reffen angetriebenen Reffrollen dabei die Flachriemen der (Klein-)Gurtförderer über die fest an ihnen anliegende Folie antreiben. Jeder Folienabschnitt wird dabei ohne erhebliche Relativbewegung zum Flachriemen von diesem gleitreibungsfrei mitgenommen, bis er den oberen Bügelrand verlassen hat. Das gilt auch für den unteren freien Randabschnitt der Stretchfolienumhüllung. Denn sobald der untere freie Rand die Kontaktstelle zwischen Reffrolle und Flachriemen passiert hat, wird der Flachriemen nicht mehr über die Folie, sondern unmittelbar von der Reffrolle weiter angetrieben, so daß auch der untere freie Randabschnitt der Folie die Bügel - vom Flachriemen bzw. von der mit diesem in Reibeingriff stehenden Reffrolle gesteuert - kontrolliert verläßt.

Da man - wie bereits ausgeführt - den oberen Randabschnitt der Bügel bereits seit längerem zweckmäßigerweise wulstartig über den Bügel-Stützabschnitt nach außen vorstehen läßt, um damit beim Überziehvorgang einen Hinterschnitt zwischen oberem Bügel-Randabschnitt und Stützabschnitt zu erzielen, mittels dessen sich der Folie beim Abziehen von den Bügeln besonders große Reibungskräfte einprägen lassen, und man diese Maßnahme i.a. zweickmäßigerweise dadurch realisiert, daß man den oberen Bügel-Randabschnitt mit kreisförmigem Querschnitt ausbildet, dessen Durchmesser größer als die Dicke des Stützabschnittes ist, indem man auf den als gebogenes Blech ausgebildeten Stützabschnitt einen entsprechend geformten Rundstababschnitt aufschweißt, wodurch die obere Umlenkstelle für die Flachriemen mithin auf größerem Durchmesser erfolgt als an der unteren Umlenkstelle, die daher bei der zuvor behandelten Ausgestaltung nur relativ dünne Flachriemen zuläßt, ist bei einer funktionsmäßig ähnlichen Variante vorgesehen, daß die fensterartige Ausnehmung (genauer gesagt deren Oberkante) der Bügel nicht selbst als unteres Umlenkelement dient, sondern ein in der Ausnehmung angeordnetes, zylindrisches Umlenkelement mit horizontaler Längsmittelachse, welches bevorzugt i.w. den gleichen Durchmesser aufweist, wie die Abrundung am oberen Bügel-Randabschnitt.

Ein solches zylindrisches unteres Umlenkelement je Bügel kann zwar in einer weiteren Ausgestaltung der vorliegenden Erfindung als um seine Längsmittelachse drehbare Rolle ("Unterrolle") ausgebildet sein, doch kann es bei einer anderen Ausgestaltung auch durchaus drehfest im Bügel (und zwar in dessen Ausnehmung) angeordnet sein, so daß es dann grundsätzlich die gleiche (Umlenk-)Funktion hat wie bei der oben beschriebenen Ausgestaltung, bei welcher der Flachriemen jeweils an der abgerundeten horizontalen Oberkante der fensterartigen Ausnehmung umgelenkt wird.

Eine solche Ausgestaltung kann jedoch darüber hinaus noch eine weitere Funktion übernehmen, und zwar insb. dann, wenn das zylindrische untere Umlenkelement nicht an seiner Längsmittelachse am Bügel-Stützabschnitt befestigt ist, sondern jeweils an einer exzentrisch zu seiner Längsmittelachse verlaufenden Exzenterachse, und wenn es dabei zwecks Spannung des Flachriemens im entriegelten Zustand um seine Exzenterachse schwenkbar, sowie in der gewählten Spannstellung während des Betriebes wiederum am Stützabschnitt verriegelbar ist (s. auch Ausbildung gem. Fig. 4, 5).

Eine Variante zu der vorstehend beschriebenen Ausgestaltung besteht darin, daß zwischen dem zylindrischen unteren Umlenkelement und dem oberen Bügelrand eine um ihre Längsmittelachse drehbare Widerlagerrolle mit horizontaler Drehachse angeordnet ist, an welche die Reffrolle der zugeordneten Reffeinheit (beim Reffen und beim Abziehen von Folie von den Bügeln) unter Andruck heranzufahren ist. Diese Ausgestaltung (s. auch Fig. 5a) hat gegenüber der zuvor beschriebenen den erheblichen Vorteil, daß der Flachriemen, der wegen seines "Außenantriebes" durch die Reffrolle nicht annähernd so stark vorgespannt zu werden braucht wie bei Gurtförderern mit Trommel- bzw. Rollen-Umschlingungsreibantrieb, damit er beim Abziehen von Folie von den Bügeln auch tatsächlich problemlos über seine Umlenkstellen gleitet, an der Stelle größten Andruckes (durch die Reffrolle) an seiner Innenseite keiner Gleitreibung, sondern Rollreibung unterworfen wird, weil er dort an der drehbaren Widerlagerrolle abgestützt ist.

Bei einer weiteren Variante der vorliegenden Erfindung kann jeweils der obere Randabschnitt eines Bügels im mittleren Bügelbereich von einer um ihre Längsmittelachse drehbaren Rolle ("Oberrolle") gebildet sein, deren Länge zweckmäßigerweise wenigstens so groß ist wie die Breite der Reffrolle. Dabei bildet mithin diese Oberrolle die obere Flachriemen-Umlenkung, wobei die untere Umlenkung in der bereits beschriebenen Weise erfolgen kann, bevorzugt aber mittels einer Unterrolle (s. auch Fig. 6).

Im übrigen hat sich herausgestellt, daß es i.a. zweckmäßiger ist, wenn der Durchmesser der Reffrolle deutlich größer als der Durchmesser der Bügelrolle(n) ist, und/oder wenn bei einer Zwei-Rollen-Anordnung je Bügel der Durchmesser der unteren Bügelrolle deutlich größer als der Durchmesser der oberen Bügelrolle ist.

Weiterhin hat es sich als höchst vorteilhaft herausgestellt, wenn die Reffrollen (oder/und ggf. die Bügelrollen) ballig ausgebildet sind, weil man auf diese Weise ggf. eine eventuelle mangelnde Achsenparallelität in einfacher und wirkungsvoller Weise ausgleichen bzw. hinsichtlich ihres negativen Einflusses eliminieren kann.

Schließlich sei noch darauf verwiesen, daß grundsätzlich ersichtlich auch wenigstens eine Bügelrolle als reversierbar antreibbarer (Klein-)Trommelmotor ausgebildet sein kann doch ist eine solche Ausgestaltung ersichtlich erheblich aufwendiger, so daß man i.a. darauf verzichten wird, zumal die erstrebten Wirkungen auch mit erheblich einfacheren Mitteln zu erzielen sind.

Bevorzugte Ausgestaltungen der vorliegenden Erfindung sind in den Unteransprüchen beschrieben.

Die Erfindung wird nachstehend an Ausführungsbeispielen unter Bezugnahme auf eine Zeichnung weiter erläutert, wobei die gemachten Hinweise z.T. keineswegs nur bespielspezifisch sind, sondern sich z.T. erkennbar auch ganz allgemein auf die vorliegende Erfindung beziehen. Es zeigt:
- **Fig. 1**: eine etwas schematisierte Teildraufsicht auf wesentliche Bestandteile (bügelförmige Multifunktionselemente; zugeordnete Reffeinheiten) einer Stretchfolien-Verpackungsmaschine in Richtung des Pfeiles I in Fig. 2 gesehen;
- **Fig. 2**: eine gegenüber Fig. 1 erheblich vergrößerte Teildarstellung eines Bügels in einer Seitenansicht von außen gem. dem Pfeil II in Fig. 1 gesehen;
- **Fig. 3**: einen mittleren vertikalen Teilschnitt durch die Darstellung gem. Fig. 2 in Richtung der Schnittlinie III-III gesehen;
- **Fig. 4**: eine Bügel-Variante in einer Darstellung gem. Fig. 2;
- **Fig. 5**: einen mittleren vertikalen Teilschnitt durch die Darstellung gem. Fig. 4 in Richtung der Schnittlinie V-V gesehen;
- **Fig. 5a**: eine weitere Bügel-Variante in einer Darstellung gem. Fig. 3 bzw. Fig. 5;
- **Fig. 6**: eine weitere Bügel-Variante in einer Darstellung gem. Fig. 2 bzw. Fig. 4;
- **Fig. 7**: einen vertikalen Mittelschnitt gem. der Schnittlinie VII-VII in Fig. 6 durch einen Teil des Bügels gem. Fig. 6, jedoch in einer gegenüber Fig. 6 verkleinerten und vereinfachten schematische Darstellung;
- **Fig. 8**: die Anordnung gem. Fig. 7 mit einer modifizierten zugeordneten Reffeinheit, die zwischen einer abgesenkten ersten Betriebsstellung und einer gegenüber dieser angehobenen zweiten Betriebsstellung vertikal verfahrbar ist;
- **Fig. 9**: eine Draufsicht von oben den Bügel gem. den Fig. 2 und 3 in Richtung des Pfeiles XIX in Fig. 2 gesehen; und
- **Fig. 10**: den Bügel gem Fig. 6 in einer Darstellung gem. Fig. 9.

Fig. 1 zeigt in einer vereinfachten Teildraufsicht beispielhaft wesentliche Komponenten einer Vorrichtung zum Umhüllen von Stückguteinheiten 1, nämlich quader- bzw. würfelförmigen Stückgutstapeln mit quadratischem Querschnitt, mit einer aus Kunststoff (bspw./insb. Polyethylen) bestehenden, haubenförmigen Stretchfolie 2, welche eine fertig umhüllte (verpackte) Stückguteinheit 1 jeweils an ihren vier Seitenflächen unter ihr durch Querdehnung eingeprägter innerer Umfangsspannung vollständig umhüllt, die Stückguteinheit 1 an deren Unterseite von den Rändern her mit einem sog. Unterstretch untergreift, und damit auch diese teilweise umhüllt, und aufgrund einer haubenförmigen Ausbildung der Stretchfolienumhüllung auch die Oberseite der Stückguteinheit 1 vollständig überdeckt.

Hierfür ist die Vorrichtung mit einem als Seitenfaltenschlauch ausgebildeten (nicht dargestellten) Schlauchvorrat aus Kunststoff-Stretchfolie versehen, der in flach zusammengelegtem Vorratszustand zu einer Schlauchrolle aufgehaspelt ist, von welcher aus jeweils bei Bedarf Schlauchfolie zugeführt wird. Die Vorrichtung weist daher eine (nicht dargestellte) i.w. aus Stütz- und Umlenkrollen bestehende Zuführeinrichtung auf, mittels welcher jeweils zum Umhüllen einer der Vorrichtung zugeführten Stückguteinheit 1 ein Schlauchabschnitt vom Schlauchvorrat abgezogen und der zu umhüllenden Stückguteinheit 1 so zuzuführen ist, daß zu Beginn eines Verpackungszyklus der freie Endabschnitt des Folienschlauches oberhalb der jeweils zu umhüllenden Stückguteinheit 1 frei herabhängt.

Da das Schlauchmaterial im Bevorratungszustand flach zusammengefaltet ist, und die dabei aneinander anliegenden Schlauchlagen aufgrund von Adhäsionskräften aneinander "kleben", muß der Folienschlauch zunächst an seinem freien Endabschnitt in geeigneter Weise vorgeöffnet werden, damit er anschließend von Aufnahmeelementen aufgenommen und weiterhin so behandelt werden kann, daß er schließlich als Haube über die Stückguteinheit 1 gezogen werden kann. Dieses Voröffnen kann bspw. durch Saugköpfe od.dgl. geschehen, die von außen her an den freien Schlauch-Endabschnitt herangefahren werden, und/oder z.B. durch keilförmige, schwertartige Voröffnungselemente, die im Zuführ-Bewegungspfad des Folienschlauches liegen, und beim Überziehen des Schlauches über diese Elemente dafür sorgen, daß er zumindest an seinem freien Endabschnitt so weit geöffnet wird, daß geeignete Aufnahmeelemente in das freie Schlauchende eingefahren werden können.

Hierfür dienen vier an einem gemeinsamen, antreibbaren Hubrahmen 14 angeordnete, bügelförmig ausgebildete Aufnahmeelemente ("Bügel") 3, die jedoch während des weiteren Verfahrensablaufes noch mehrere andere Funktionen haben, und daher als "Multi-funktionselemente" bezeichnet werden können. Sie dienen nämlich nicht nur zum Aufnehmen des freien Schlauch-Endabschnittes, wofür sie in einem zur Längssymmetrieachse diagonal zusammengefahrenen Aufnahmezustand in das freie Schlauchende hineingefahren werden, sondern danach zunächst auch zum dehnungsfreien Aufspreizen des freien Schlauch-Endabschnittes, wobei sie aus ihrer Aufnahmestellung (i.a. synchron) horizontal in eine Aufspreizstellung auseinander gefahren werden.

Diese Aufspreizstellung bildet zugleich auch die Reffstellung der Bügel 3, in welcher Schlauchmaterial in erforderlicher Länge in i.w. konzentrischen Falten zur Schlauch-Längsachse mittels Reffrollen 7 auf die Bügel aufgerefft wird, die dabei als Widerlager und Haltemittel dienen. Dieses Aufreffen erfolgt durch sog. Reffeinheiten 5, die jeweils einem Bügel 3 zugeordnet sind, an ihrem dem betreffenden Bügel 3 zugekehrten Endabschnitt eine reversierbar antreibbare Reffrolle 7 aufweisen, und aus einer äußeren Ruhestellung so horizontal an die Bügel 3 heranzufahren sind, daß die Reffrolle 7 jeweils unter einem einstellbaren Andruck an der Außenseite des ihr zugeordneten Bügels 3 anliegt. Dabei ist die von den Bügeln 3 aufgenommene, ungedehnt aufgespreizte Folie 2 zwischen der Außenseite jedes Bügels 3 und der Reffrolle 7 der diesem zugeordneten Reffeinheit 5 angeordnet und so eingeklemmt, daß die in Aufreffrichtung 8 angetriebene Reffrolle 7 jeweils unter Reibschluß Folie auf den ihr zugeordnete Bügel 3 aufreffen kann. Die Reffrollen 7 besitzen zweckmäßigerweise einen elastischen Mantel 7'.

Fig. 1 zeigt in ihrem mittleren Teil über einer mit strichpunktierten Linien angedeuteten Stückguteinheit 1, deren Längsmittelachse mit M bezeichnet ist, vier solcher bügelartig ausgebildeten Multifunktionselemente (Bügel) 3 in deren Aufspreiz- bzw. Reffstellung. Im Hinblick auf die würfelförmige Konfiguration des Stückgutstapels 1 mit quadratischer Querschnittsfläche sind auch die Bügel 3 in jeder Arbeitsstellung symmetrisch zur Längsmittelachse M angeordnet, und zwar in ihrer in Fig. 1 mit ausgezogenen Linien dargestellten Aufspreiz- und Aufreffstellung jeweils in einem Eckbereich des von ihnen aufgenommenen und ungedehnt aufgespreizten Folienschlauches, der als Folienhaube 4 über den jeweils zu umhüllenden Stückgutstapel 1 gezogen werden soll. Denn die Folienhaube 4 soll ja im fertigen Umhüllungszustand unter erheblicher horizontaler (Umfangs-)Querdehnung an den Seitenflächen des Stapels 1 anliegen, so daß sie demgemäß im noch ungedehnten Aufspreizzustand einen entsprechend kleineren Umfang als der Stapel 1 aufweisen muß.

Bevor die Bügel 3 insb. unter Bezugnahme auf die Fig. 2 - 6 im einzelnen weiter erläutert werden, sei unter Hinweis auf Fig. 1 noch angemerkt, daß die Reffeinheiten 5, die sich beim Aufnehmen und Aufspreizen des Folienschlauches noch in ihrer nach außen gefahrenen Ruhestellung befinden, wie dieses in Fig. 1 unten links dargestellt ist, gemäß dem dort eingezeichneten Doppelpfeil 6 translatorisch horizontal hin und her verfahrbar sind, nämlich aus jener Ruhestellung, in welcher ihre Reffrolle 7 jeweils einen Abstand a zum jeweils zugeordneten Bügel 3 aufweist, in eine Reffstellung (= Aufspreizstellung), wie sie in Fig. 1 unten rechts beispielhaft dargestellt ist. In dieser Reffstellung liegen mithin alle vier Reffeinheiten 5 mit ihrer Reffrolle 7 an der Außenseite des Folienschlauches/der Folienhaube 4 an, und dieser wiederum mit seiner Innenseite an der Außenseite des jeweiligen Bügels 3. Werden dabei die Reffrollen 7 in der durch einen Pfeil 8 angedeuteten Drehrichtung angetrieben, so wird mithin Schlauchmaterial von dem Schlauchvorrat abgezogen und in konzentrisch zur Längsmittelachse M verlaufenden Falten auf die Bügel 3 aufgerefft. Dabei befindet sich die Anlagestelle jeder Reffrolle 7 in einem Abstand *f* (s. Fig.3) unterhalb des oberen Bügelrandes 15', weil die Folie 2 anderenfalls nicht durch die von den Reffrollen 7 mittig am jeweiligen Bügel 3 erzeugten Reibkräfte über die Seitenabschnitte 3'' der Bügel 3 gezogen werden könnte, die sich beidseitig zum mittleren Bügel-Scheitelbereich 3' befinden (s. insb. Fig. 1 und 9): Sie würde bereits an den äußeren Randbereichen des gekrümmten mittleren Scheitelbereiches 3' hängenbleiben.

Sobald ausreichend viel Folienmaterial auf die Bügel 3 aufgerefft worden ist, fahren zwei (nicht dargestellte) Schweißbacken einer (nicht dargestellten) oberhalb des Stückgutstapels 1 angeordneten Schweißeinrichtung unter Einklemmen des Folienschlauches zusammen, und schweißen diesen mit einer Quernaht 11 zu, da bei dem in Fig. 1 vorliegenden Ausführungbeispiel der Stückgutstapel 1 nicht nur mit einem Umhüllungs-Schlauchabschnitt umhüllt werden soll, welcher die Stapeloberseite im fertigen Umhüllungszustand nicht (allenfalls teilweise) überdeckt, sondern mit einer an einem Ende geschlossenen Folienhaube 4.

Zu deren Bildung wird der mit einer Querschweißnaht 11 versehene Schlauchabschnitt oberhalb der zuvor gebildeten Querschweißnaht 11 mit einer (nicht dargestellten) Schneideinrichtung vom Schlauchvorrat abgetrennt, so daß das geschlossene Haubenende danach zwischen die vier Bügel 3 nach unten fällt, und dort zunächst beutelartig nach unten durchhängt. Da es zur Schaffung optimaler Ladeeinheiten oft nicht nur höchst zweckmäßig ist, sondern i.a. unverzichtbar, daß das geschlossene Haubenende 10 (i.a. als "Haubendeckel" bezeichnet) im fertigen Umhüllungszustand nicht ungedehnt oder gar in Falten auf der Oberseite des Stückgutstapels 1 aufliegt, sondern - wie die Hauben-Seitenwände - biaxial straff gespannt ist, erfolgt nach dem Abtrennen der Haube 4 vom Schlauchvorrat noch ein sog. Nachreffen mittels der im Reffsinne angetriebenen Reffrollen 7. Dabei wird weiterhin Folie auf die Bügel 3 aufgerefft, bis der Haubendeckel 10 (zumindest i.w.) gestrafft ist, und die Bügel 3 werden sodann aus ihrer Aufspreiz- und Reffstellung gem. den Pfeilen 9 (ebenfalls synchron) diagonal zur Längsmittelachse M nach außen in eine Überziehstellung verfahren, in der sie jeweils einen Sicherheitsabstand s von i.a. ca. 10 - 15 cm zum Stückgutstapel 1 aufweisen, um sie beim Überziehen der Folienhaube 4 kollisionsfrei mittels des Hubrahmens 14 nach unten absenken zu können. Dieser Überziehzustand ist in Fig. 1 oben links beispielhaft an einem der vier Bügel 3 im Ausschnitt dargestellt.

Beim Überziehen legt sich mithin der Haubendeckel 10 auf die Oberseite 39 des Stückgutstapels 1 auf und bildet damit ein Widerlager, gegen welches die Haube 4 beim Absenken der Bügel 3 sukzessiv von den Bügel 3 abgleiten/abgezogen werden kann.

Wenn das Schlauchmaterial wie bei dem in Fig. 1 dargestellten Ausführungsbeispiel aus einem Seitenfaltenschlauch besteht, so ist die beim Abschweißen gebildete Quernaht 11 in ihrem mittleren Bereich 11' zweilagig und in ihren beiden äußeren Bereichen 11" jeweils vierlagig. Der Haubendeckel 10 weist zwei einander spiegelsymmetrisch gegenüber liegenden V-förmige bzw. dreiecksförmige mehrlagige Folienbereiche 12 auf, die auch als Folientaschen bezeichnet werden können, da sie jeweils zu ihrem die Grundlinien des rechteckigen Dreiecks bildenden Rand 13 hin offen sind.

Nachfolgend werden die Bügel 3 insb. unter Bezugnahme auf die Fig. 2 - 6 und 9 beispielhaft beschrieben. Alle vier Bügel 3 sind an einem gemeinsamen Hubrahmen 14 befestigt, der sich zu Beginn jedes Verpackungszyklus in einer oberen Endposition (Ausgangsstellung) befindet, und aus dieser gesteuert absenkbar ist. Die Bügel 3, die in der Pionierzeit der Stretchhauben-Verpackungstechnologie i.a. fingerartig ausgebildet waren, sind jeweils in ihrem mittleren (Scheitel-)Bereich 3' gekrümmt, und weisen beiderseits an den gekrümmten mittleren Abschnitt 3' anschließend jeweils einen i.w. gestreckten bzw. in der Draufsicht i.w. linearen Seitenabschnitt 3" auf. Der obere Randabschnitt 15 jedes Bügels 3 besitzt einen kreisförmigen Querschnitt mit einem Durchmesser d. Er ist mittig auf einen in der Draufsicht i.w. in gleicher Weise bügelförmig geformten Stützabschnitt 17 mit Schweißnähten 18 aufgeschweißt. Da die Dicke b des Stützabschnittes 17 kleiner ist als der Durchmesser d des oberen Randabschnittes 15 jedes Bügels 3, steht der obere Randabschnitt 15 mithin nach innen und insb. auch nach außen über den Stützabschnitt 17 über, so daß damit an der Außenseite jedes Bügels 3 unterhalb seines oberen Randabschnittes 15 eine Hinterschneidung 19 geschaffen ist, weil der Haube 4 beim Überziehen über den Stapel 1 zusätzlich zu dem horizontalen Querstretch mittels der Bügel 3 ein vertikaler Längsstretch eingeprägt werden soll, wofür die erwähnte Hinterschneidung 19 zwecks Vergrößerung der Reibungskraft zwischen der Folie und den Bügeln 3 höchst zweckmäßig ist.

Da in der Stretchfolien-Verpackungstechnologie zunehmend mit größerem Querstretch gearbeitet wird, weil die Folienhersteller zwischenzeitlich Folien zur Verfügung stellen, die ohne weiteres eine Dehnung von 50 % und zum Teil deutlich mehr schadlos vertragen, die Arbeitsweise mit einem derart hohen Querstretch im Anlagezustand zu einer noch deutlich höheren Querdehnung im Überziehzustand führt, die Folie aber ja in der Überziehposition der Bügel 3 während des Überziehvorgangs sukzessiv von den Bügeln 3 abgleiten soll, und dieses bei derart hohen Dehnungen zu erheblichen Problemen führt, wenn die Folie in den gekrümmten mittleren Scheitelbereichen der Bügel 3 unter Gleitreibung von ihnen abgleiten muß, sind erfindungsgemäß besondere Maßnahmen vorgesehen, um diese Probleme zu lösen.

Der im ganzen mit 3 bezeichnete Bügel gem. den Fig. 2, 3 und 9, der in einer Draufsicht von oben (Fig. 9) eine gleichschenklige L-Form mit einem abgerundeten mittleren Scheitelbereich 3' aufweist, an welchen sich beidseitig jeweils ein i.w. gerader äußerer Seitenabschnitt 3'' anschließt, und von dessen gegenüber dem Bügel-Stützabschnitt 17 verdickten oberem Randabschnitt 15 ein i.w. flächiger Stützabschnitt 17 nach unten gerichtet ist, der an dem Hubrahmen 14 (horizontal beweglich) gehalten ist, ist in seinem mittleren (Scheitel-)Bereich 3' mit einer - sich bei dem Ausführungsbeispiel gem. Fig. 2 keineswegs über den gesamten gekrümmten Scheitelbereich 3' erstreckenden - im Ganzen mit 50 bezeichneten Folien-Fördereinrichtung versehen, mittels welcher (jeweils im Zusammenwirken mit der zugeordneten Reffrolle 7) nicht nur Folie auf den jeweiligen Bügel 3 aufzureffen ist, sondern mittels welcher insb. auch die auf die Bügel 3 aufgereffte, quergestretchte Umhüllungsfolie in der Überziehstellung der Bügel 3 während des Überziehvorgangs oberhalb der mittig an den jeweiligen Bügel 3 herangefahren und im Gegensinne zur Drehrichtung beim Reffen angetriebenen Reffrolle 7 bis zum Verlassen des oberen Bügel-Randes 15' steuerbar über den Bügel 3 zu bewegen ist.

Hierfür weist der Bügel 3 gem. den Fig. 2 und 3 unterhalb seines oberen Randes 15' und auch noch deutlich unterhalb des oberen Randabschnittes 15 in seinem von der zugeordneten Reffrolle 7 beaufschlagbaren, mittleren Bereich einen reversierbar antreibbaren, vertikalen (Klein-)Gurtförderer 51 mit einem in sich geschlossenen Flachriemen 52 als Fördergurt auf, der an seinem oberen Ende vom oberen Bügel-Randabschnitt 15 und an seinem unteren Ende von einem unteren Umlenkelement 53 umgelenkt ist, so daß sein äußeres eines Trum 54 an der Außenseite und sein inneres anders Trum 55 an der Innenseite des flächigen Bügel-Stützabschnittes 17 verläuft.

Der endlose Flachriemen 52 ist durch eine unterhalb des oberen Bügel-Randabschnittes 15 im Stützabschnitt 17 mittig vorgesehene, fensterartige Ausnehmung 56 geführt (und erst danach endlos gemacht), deren nach unten abgerundete Oberkante das untere Umlenkelement 53 für den Flachriemen 52 bildet. Die mit größerem Abstand f' zum oberen Bügelrand 15' vorgesehene fensterartige Ausnehmung 56 weist eine Breite g auf, die etwas größer als die Breite h des Flachriemens 52 ist, sowie eine Höhe j, die etwas größer ist als die Dicke k des Flachriemens 52, der im übrigen in Fig. 3 (in Relation zu den übrigen Abmessungen) zur besseren Deutlichkeit halber dicker als in Wirklichkeit dargestellt ist.

Zum/beim Aufreffen von Folie auf die Bügel 3 werden mittels einer programmgesteuerten Gesamt-Steuereinrichtung die Reffeinheiten 5 synchron gem. dem Pfeil 27 in Fig. 3 gegen den ihnen jeweils zugeordneten Bügel 3 gefahren, so daß ihre Reffrolle 7 mit vorgegebenem, eingestellten Andruck am zugeordneten Bügel 3 anliegt. Dabei fahren die Reffrollen 7, die dabei gem. dem Pfeil 8 in Aufreffrichtung angetrieben sind, jedoch nicht unmittelbar gegen den Bügel-Stützabschnitt 17, da ihre Drehachse 28 sich dabei in einem Abstand f unterhalb des oberen Bügelrandes 15' befindet, der etwas kleiner als der Abstand f' der fensterartigen Ausnehmung 56 zum oberen Rand 15' ist. Denn das dem Bügel 3 zugekehrte äußere Ende der Reffrolle 7 befindet sich noch im Höhenbereich des Riemens 52, wird aber auch nicht unmittelbar an diesen angedrückt, sondern an die vor dem Reffen bereits von den Bügeln 3 am freien zugeführten Endabschnitt aufgenommene und dehnungsfrei aufgespreizte Folie.

Da die Reibung zwischen der Innenseite des Flachriemens 52 und dem oberen Bügel-Randabschnitt 15 bzw. der als untere Umlenkung dienenden Oberkante 53 der Ausnehmung 56 deutlich größer ist als die Reibung zwischen der Folieninnenseite und der Flachriemenaußenseite, gleitet die Folie beim Reffvorgang im mittleren Bügelbereich auf/von der Riemenaußenseite (in Falten) nach unten auf den Bügel-Stützabschnitt 17, wenn ihr an ihrer Außenseite von den Reffrollen 7 eine nach unten gerichtete Reibungskraft eingeprägt wird. Dabei ist auch das Aufreffen der Folie auf die beiderseits des Flachriemens 52 befindlichen Bügel-Seitenabschnitte 3" problemlos, da die der Folie jeweils von einer Reffrolle 7 eingeprägte Reibungskraft mit erheblichem Abstand f zum oberen Bügelrand 15' erzeugt wird, so daß sich auch in den beiderseits des Flachriemens 52 liegenden Bügelbereichen vertikale Zugkraftkomponenten ergeben, die ein problemloses Aufreffen auf die Bügel 3 auch dann ohne weiteres gewährleisten, wenn dort keine reibungsmindernden Maßnahmen getroffen worden sind.

Beim späteren Abziehen von Folie von den Bügeln 3 während des Überziehvorgangs sind die Verhältnisse - wie oben bereits ausgeführt worden ist - völlig anders: Da das Abziehen der Folie von den Bügeln 3 in der Überziehstellung der Bügel 3 erfolgt, in welcher die Folie am stärksten horizontal quergestretcht ist, liegt sie dann mithin schon aufgrund ihrer großen inneren Umfangsspannungen mit erheblichem Andruck an den Bügeln 3 - und damit auch an den Flachriemen 52 ihrer (Klein-)Gurtförderer 51 - an. Die während des Überziehvorgangs entgegen dem Reff-Drehsinne (entgegen den Pfeilen 8) angetriebenen Reffrollen 7 prägen der an den Flachriemen 52 fest anliegenden Folie wiederum unter Andruck eine - nunmehr vertikal nach oben gerichtete - Reibungskraft ein. Da dabei aber der Reibschluß zwischen Folie und Flachriemen 52 wegen der in der Überziehstellung erheblich höheren Andruckkraft entsprechend größer ist als beim Reffen, werden die Flachriemen 52 der (Klein-)Gurtförderer 51 dabei von den Reffrollen 7 (gleichsam per "Außenantrieb") über die Folie angetrieben und bewegen sich gemäß den Pfeilen 57 um ihre Umlenkstellen 15 und 53, wobei jeder Folienabschnitt, der den Kontaktbereich mit der Reffrolle 7 nach oben verlassen hat, ohne Relativbewegung zum Riemen 52 von dessen Obertrum 54 mitgenommen wird und den Bügel 3 am oberen Bügelrand 15' gleitreibungsfrei verläßt. Das gilt sogar auch für den schlauchförmigen unteren Randabschnitt der Folie, wenn sich der freie untere Folienrand von der Kontaktstelle mit der Reffrolle 7 nach oben bewegt hat. Denn auch dann bleibt er in innigem Haftreibungskontakt mit dem Flachriemen 52, der ihn oberhalb der Reffrolle 7 sukzessive gleitreibungsfrei nach oben bewegt, bis schließlich der untere Folienrand den oberen Bügelrand 15' nach einer komplett gesteuerten Abgleitbewegung verlassen hat.

Schon weil bei der Ausgestaltung gem. den Fig. 2 und 3 nur relativ dünne Riemen 52 verwendet werden können, da die untere Umlenkung 53 relativ schmal ist, ist es i.a. zweckmäßiger (und auch nicht erheblich aufwendiger), auch die untere Umlenkung des Flachriemens 52 ähnlich wie die obere Umlenkung auszubilden, nämlich in der fensterartigen Ausnehmung 56, die dann lediglich etwas größer auszubilden ist, ebenfalls ein zylindrisches unteres Umlenkelement 53' vorzusehen, wie dieses in den Fig. 4 und 5 dargestellt ist. Dabei kann auch ein solches zylindrisches unteres Umlenkelement 53', welches bevorzugt etwa den gleichen Durchmesser d wie der obere Bügel-Randabschnitt 15 hat, wie bei dem Bügel gem. den Fig. 2 und 3 feststehend montiert sein. Es arbeitet dann i.w. genauso wie die Bügelausbildung gemäß den Fig. 2 und 3, wobei aufgrund der günstigeren Umlenkverhältnisse jedoch dickere Flachriemen 52 verwendet werden können.

Wenn man eine solche Ausbildung vorsieht, so weist man zweckmäßigerweise dem zylindrischen unteren Umlenkelement 53' zugleich eine Spannfunktion für den Flachriemen 52 zu. Wie bereits weiter oben ausgeführt worden ist, braucht die Spannkraft für den Flachriemen 52 jeweils nicht sonderlich groß zu sein, doch hat sich eine gewisse Vorspannmöglichkeit für die Flachriemen 52 als höchst zweckmäßig erwiesen. Diese ist in einfacher Weise dadurch zu erzielen, daß man ein zylindrisch ausgebildetes unteres Umlenkelement 53' nicht an seiner Längsmittelachse 58 am Stützabschnitt 17 des Bügels 3 befestigt, sondern über exzentrisch zur Längsmittelachse 58 an den Stirnseiten des zylindrischen Umlenkelementes 52' vorstehende Achsstummel 59. Sieht man dabei eine ver- und entriegelbare Befestigung vor, so kann das zylindrische Umlenkelement 53' mithin unter Spannung des Flachriemens 52 um die Exzenterachse 16 im entriegelten Zustand verschwenkt und sodann wieder verriegelt werden.

Statt dessen kann ein zylindrisch ausgebildetes unteres Umlenkelement 53' aber ggf. auch an seiner Längsmittelachse 58 am Stützabschnitt 17 jedes Bügels 3 befestigt sein, und zwar ggf. auch frei drehbar. Das hat den Vorteil, daß der Flachriemen 52 an der Kontaktstelle zur Reffrolle 7, an welcher der höchste Andruck herrscht, nicht unter Gleitreibung über die als Widerlager dienende Rolle 53' zu gleiten braucht. Allerdings geht dabei die (einfache) Möglichkeit einer Riemenspannung verloren.

Dieses ist indes nicht der Fall, wenn man beide vorgenannten Maßnahmen vorsieht, nämlich ein während des Betriebes feststehendes, zylindrisches unteres Umlenkelement 53', welches mit exzentrisch zu seiner Längsmittelachse 58 angeordneten Achsstummeln 59 entriegelbar am Stützabschnitt 17 befestigt ist, um den Flachriemen 52 auf diese einfache Weise spannen zu können, und zusätzlich darüber eine um ihre Längsmittelachse 61 frei drehbare "Mittelrolle" 62 (die während des Betriebes die einzige drehbare "Rolle" ist, da das zylindrische untere Umlenkelement 53' dann genauso drehfest angeordnet ist wie der obere Bügel-Randabschnitt 15). Eine solche Anordnung ist in Fig. 5a schematisch dargestellt.

Bei der Bügelausbildung gem. Fig. 6 ist die untere Umlenkung 53' der Riemen 52 jeweils wie die Mittelrolle 61 bei der Ausgestaltung gem. Fig. 5a ausgebildet und angeordnet. Dabei ist dann aber im oberen Randbereich 15 jedes Bügels 3 in der sich bis zum oberen Bügelrand 15' erstreckenden Ausnehmung 50 jedes Bügels 3 eine zweite (obere) Rolle ("Oberrolle") 20 vorgesehen, die bei dem Ausführungsbeispiel gem. Fig. 6 den gleichen Durchmesser d wie die untere Rolle 53' hat, und mit einem Achsabstand e so fluchtend oberhalb der unteren Rolle 53' angeordnet ist, daß ein nennenswerter Abstand zwischen den beiden Rollen 20, 53' vorhanden ist.

Auch bei dieser Ausgestaltung bilden die beiden vertikal übereinander angeordneten Rollen 20, 53' jedes Bügels 3 mit dem endlosen Flachriemen 52 wiederum einen "passiven Gurtförderer", dessen "Umlenktrommeln" durch die beiden Rollen 20 bzw. 53' gebildet werden. Als "passiv" sind diese (Klein-)Gurtförderer 52 deshalb zu bezeichnen, weil keine der beiden "Trommeln" 20 bzw. 53' unmittelbar angetrieben ist, wie dieses bei einem normalen Gurtförderer der Fall ist, dessen Antriebstrommel das in sie eingeleitete (Antriebs-)Drehmoment reibschlüssig auf den Fördergurt überträgt. Bei den "passiven Gurtförderern" 20, 52, 53' der Bügel 3 gem. den Fig. 6 ff. ist der Antrieb umgekehrt vorgesehen: Es werden nämlich die beiden Rollen 20, 53' vom Gurt 52 angetrieben, und dieser wiederum durch die Reffrolle 7 der jeweiligen Reffeinheit 5 (ggf. über die Folie 2), wie dieses weiter unten noch im einzelnen beschrieben wird.

Fig. 7 zeigt in einer stark schematisierten und gegenüber Fig. 6 verkleinerten Darstellung einen Schnitt durch einen Teil eines Bügels 3 gem. der Schnittlinie VII-VII in Fig. 6, um das Zusammenwirken mit der zugehörigen Reffeinheit 5 bzw. deren Reffrolle 7 beispielhaft zu verdeutlichen. Die Reffrolle 7 ist im rechten Teil von Fig. 7 strichpunktiert in ihrer Ruhestellung eingezeichnet. Sie kann aus dieser gemäß dem Pfeil 27 in eine mit ausgezogenen Linien dargestellte Arbeitsstellung an die Rollenanordnung 20, 53' bzw. deren Gurt (Flachriemen) 52 herangefahren werden, und zwar zunächst unter Einklemmen der Folie 2.

Soll beim Aufreffvorgang Folie auf die Bügel 3 aufgerefft werden, so dreht sich jeweils die Reffrolle 7 in Richtung des Pfeils 8. Soll dagegen bereits auf die Bügel 3 aufgereffte Folie gesteuert abschnittsweise oder ganz "abgerefft" werden, und jeweils unter gesteuertem Eingriff der betreffenden Reffrolle 7 vom Bügel 3 abgleiten, so werden die Reffrollen 7 dabei in Gegenrichtung zum Pfeil 8 angetrieben.

Nun hat es sich im Verlaufe der der Erfindung zugrundeliegenden Entwicklung gezeigt, daß es weder notwendig ist, noch auch stets zweckmäßig, wenn die Reffrolle 7 sowohl beim Aufreffen von Folie 2 auf die Bügel 3, als auch beim Abreffen bzw. Abgleiten von Folie 2 von den Bügeln 3 stets mit beiden Rollen 20, 53' im Eingriff ist, wie dieses bei der Anordnung gem. Fig. 7 der Fall ist, bei welcher die Drehachse 28 der Reffrolle 7 jeweils mittig zwischen den Drehachsen der beiden Rollen 20, 53' liegt, und beide Rollen 20, 53' den gleichen Durchmesser d aufweisen. Vielmehr ist es zweckmäßiger, wenn die Reffrolle 7 der einem Bügel 3 zugeordneten Reffeinheit 5 beim Aufreffen von Folie auf die Bügel 3 nur mit der unteren Rolle 53' jedes Bügels 3 im Eingriff ist, und beim Abreffen (Abgleiten) von Folie von den Bügeln 3, also beim Überziehen, wenn die Folie unter erheblicher Querdehnung steht, nur mit der oberen Rolle 20.

Für eine solche Arbeitsweise zeigt Fig. 8 in stark schematisierter Darstellung eine Anordnung, bei welcher sich die Reffeinheit 5 wiederum zunächst in einer mit strichpunktierten Linien dargestellten Ruhestellung außer Eingriff mit dem ihr zugeordneten Bügel 3 befindet, aus welcher sie gem. dem Pfeil 29 beim bevorstehenden Aufreffen an die untere Rolle 53' heranzufahren und dann/dabei gem. dem Pfeil 8 anzutreiben ist.

Ist der Aufreffvorgang beendet, so wird die Reffeinheit 5 entgegen dem Pfeil 29 wieder nach außen in ihre Ruhestellung verfahren, und danach - bzw. bereits während dieses Rückfahrvorgangs - in eine in Fig. 8 oben rechts mit strichpunktierten Linien dargestellte, angehobene Ruhestellung, und zwar längs einer Vertikalführung 30, aus welcher sie zu gegebener Zeit (spätestens kurz vor Beginn des Überziehvorgangs) gem. dem Pfeil 29 wiederum an den Bügel 3 herangefahren wird, dieses Mal aber an dessen obere Rolle 20.

Die Fig. 9 und 10 zeigen schließlich noch einmal in einer gegenüber Fig. 1 stark vergrößerten Darstellung Draufsichten auf den unten links in Fig. 1 erkennbaren Bügel 3. Die anderen drei Bügel 3 sind jeweils in gleicher Weise ausgebildet.

Fig. 9 entspricht den Bügelausbildungen gem. den Fig. 2 bis 5a, Fig. 10 den Bügelausbildungen gem. den Fig. 6 - 8. Es ist jeweils erkennbar, daß sich die Breite h des Flachriemens 52 nicht annähernd über den gesamten gekrümmten mittleren Scheitelbereich 3' des Bügels 3 erstreckt, der mit einem mittleren Krümmungsradius r viertelkreisbogenartig gekrümmt ist, sondern nur über einen Bruchteil des gesamten mittleren Bügelbereiches 3'.

Demgemäß kann auch bei einer Ausbildung des oberen Bügel-Randabschnittes 15 als Rolle 20 deren Länge 1 in Relation zu dem von dem gesamten gekrümmten mittleren Scheitelbereich 3' eingenommenen Bogen relativ klein sein, um die erstrebten Wirkungen zu erzielen. Erst die Erkenntnis, daß ein relativ schmaler "aktiver" zentraler Scheitelbereichabschnitt zur Erzielung der erfindungsgemäß angestrebten Wirkungen ausreicht, machte es ersichtlich möglich, ggf. im oberen Bügel-Randabschnitt 15 mittig mit einer um ihre Längsmittelachse drehbaren Rolle 20 zu arbeiten, da diese zwar ggf. an ihrem Mantel ballig ausgebildet sein kann, aber ja nicht - wie der übrige gekrümmte mittlere Scheitelbereich 3' - in der Draufsicht gekrümmt.

Wie bereits aus den vorstehend behandelten Ausführungsbeispielen erkennbar ist, ergeben sich für die erfindungsgemäß vorgesehene Arbeitsweise zahlreiche Varianten. Allen erfindungsgemäßen Ausführungsformen gemeinsam ist, daß die im Reff-Drehsinne angetriebenen Reffrollen 7 beim Aufreffen von Folie auf die Bügel 3 jeweils unter vorgegebenem Andruck an die an den Bügeln 3 anliegende Folie 2 in an sich bekannter Weise mit vertikalem Abstand zum oberen Bügelrand 15' der Folie 2 im mittleren Bügel-Scheitelbereich 3' mittig durch Reibung eine selche vertikal nach unten gerichtete Zugkraft(komponente) einprägen, daß die Folie auch beiderseits benachbart zum Eingriffsbereich der jeweiligen Reffrolle 7 problemlos auf den jeweiligen Bügel 3 aufzureffen ist, und daß die beim Abziehen der Folie während des Überziehvorgangs in der Überziehstellung der Bügel 3 stark horizontal quergestretchte Folie bei ihrem Abgleiten von den Bügeln 3 mittels der dann reversiert zum Reffen angetriebenen, ebenfalls unter vorgegebenem Andruck an die Bügel 3 herangefahrenen Reffrollen 7 bis zum oberen Bügelrand 15' kontrolliert/gesteuert über die mittleren Bügelabschnitte bewegt wird (wobei sie die beiderseits seitlich zu dem Reffrollen-Eingriffsbereich befindlichen Folienabschnitte zwangsläufig gesteuert mitnimmt), und zwar einschließlich des unteren Folien-Randabschnittes. Auch wenn der freie untere Folienrand den Reffrollen-Eingriffsbereich bereits nach oben verlassen hat, sich aber noch auf den Bügeln 3 befindet, soll/muß auch er noch (im zentralen Bügel-Scheitelbereich) gesteuert nach oben bewegt werden, und soll/darf nicht unkontrolliert von den Bügeln 3 abgleiten, da gerade der freie untere Folienrandabschnitt im Hinblick auf den i.a. angestrebten Unterstretch der kritischste Folienabschnitt ist, der die Qualität des erzielbaren Unterstretches maßgeblich mitbestimmt.

## Patentansprüche

1. Verfahren zum Umhüllen von Stückguteinheiten (1), insb. i.w. quader- bzw. würfelförmigen Stückgutstapeln, mit jeweils einer aus Kunststoff bestehenden, i.a. aus einem Seitenfaltenschlauch gebildeten, hauben- oder schlauchförmigen Stretchfolie (2), deren Umfang im ungedehnten Ausgangszustand kleiner als im quergestretchten Umhüllungszustand ist, bei dem der freie untere Randabschnitt der der jeweils zu umhüllenden Stückguteinheit (1) zugeführten Umhüllungsfolie (2) von mehreren bügelförmig ausgebildeten Multifunktionselementen (3), Bügel genannt, aufgenommen und zumindest i.w. ungedehnt aufgespreizt wird, die Folie (2) durch reversierbar antreibbare Reffrollen (7) auf die Bügel (3) aufgerefft wird, von diesen horizontal quergestretcht wird, und im quergestretchten Überziehzustand mit i.w. mittig an die Bügel (3) herangefahrenen Reffrollen (7) über die Stückguteinheit (1) gezogen wird, **dadurch gekennzeichnet, daß** die Umhüllungsfolie (2) beim Überziehen über die Stückguteinheit (1) von den im Gegensinne zum Aufreffen angetriebenen Reffrollen (7) an die Bügel (3) angedrückt und bei ihrem sukzessiven Abziehen von den Bügeln (3) fluchtend oberhalb jeder Reffrolle (7) mittels einer an jedem Bügel (3) vorgesehenen, als vertikaler Gurtförderer (51) ausgebildeten Folien-Fördereinrichtung gesteuert bis zum oberen Bügelrand (15') bewegt wird.

2. Verfahren nach Anspruch 1, **dadurch gekennzeichnet, daß** die Folie (2) fluchtend oberhalb der jeweiligen Reffrolle (7) gleitreibungsfrei bis zum oberen Bügelrand (15') bewegt wird.

3. Verfahren nach Anspruch 1 oder 2, **dadurch gekennzeichnet, daß** die jeweils von einer Reffrolle (7) auf die Folie (2) ausgeübte Andruckkraft und/oder die Drehzahl der Reffrollen (7) einstellbar ist.

4. Vorrichtung zum Umhüllen von Stückguteinheiten (1), insb. i.w. quader- bzw. würfelförmigen Stückgutstapeln, mit jeweils einer aus Kunststoff bestehenden, i.a. aus einem Seitenfaltenschlauch gebildeten, hauben- oder schlauchförmigen Stretchfolien (2), deren Umfang im ungedehnten Ausgangszustand kleiner als im quergestretchten Umhüllungszustand ist, mit mehreren an einem gemeinsamen Hubrahmen (14) angeordneten, relativ zueinander aus einer einander angenäherten Aufnahmestellung biaxial-horizontal, das heißt diagonal, in eine Überziehstellung verfahrbaren, bügelförmig ausgebildeten Multifunktionselementen (3), Bügel genannt, zum jeweiligen
- Aufnehmen und i.w. ungedehnten Aufspreizen des den Bügeln (3) zugeführten schlauchförmigen unteren Randabschnittes der Umhüllungsfolie (2),
- Halten der in konzentrisch zur Hauben- bzw. Schlauch-Längsmittelachse (M) verlaufenden Falten auf die Bügel (3) aufgerefften Umhüllungsfolie (2),
- horizontalen Querstretchen der auf die Bügel (3) aufgerefften Umhüllungsfolie (2), und
- Überziehen der quergestretchten Umhüllungsfolie (2) über die jeweils zu umhüllende Stückguteinheit (1),
wobei die Bügel (3) in einer Draufsicht jeweils eine i.a. gleichschenklige L-Form mit einem abgerundeten mittleren Scheitelbereich (3') aufweisen, an welchen sich beidseitig ein i.w. gerader äußerer Seitenabschnitt (3 ") anschließt, sich von dem i.w. horizontalen, wenigstens in seinem mittleren Bereich an seiner Oberseite abgerundeten oberen Bügel-Randabschnitt (15) jedes Bügels (3) ein am Hubrahmen (14) abgestützter, der L-Form ihres oberen Randes (15') i.w. nach unten folgender, flächiger, in seinem mittleren Bereich mit einer fensterartigen Ausnehmung (56) versehener Stützabschnitt (17) nach unten erstreckt, und jedem Bügel (3) eine am Hubrahmen (14) angeordnete, horizontal verfahrbare Reffeinheit (5) mit einer reversierbar antreibbaren Reffrolle (7) zugeordnet ist, die aus einer Ruhestellung mit vertikalem Abstand (f) zum oberen Bügelrand (15') an die Außenseite des ihr zugeordneten Bügels (3) zu fahren ist, zur Durchführung des Verfahrens nach einem oder mehreren der vorhergehenden Ansprüche, **dadurch gekennzeichnet, daß** jeder Bügel (3) in seinem mittleren Scheitelbereich (3') mit einer als reversierbar antreibbarer, vertikaler Gurtförderer (51) ausgebildeten Folien-Fördereinrichtung (50) versehen ist, mittels welcher die quergestretchte Umhüllungsfolie (2) während des Überziehvorgangs fluchtend oberhalb der dabei i.w. mittig an den Bügel (3) herangefahrenen und im Gegensinne zur Drehrichtung (8) beim Reffen angetriebenen Reffrolle (7) bis zum Verlassen des oberen Bügelrandes (15') steuerbar über den Bügel (3) zu bewegen ist, wobei der als in sich geschlossener Flachriemen (52) ausgebildete Fördergurt des Gurtförderers (51) an seinem oberen Ende von dem oberen Bügel-Randabschnitt (15) und an seinem unteren Ende von einem unteren Umlenkelement (53; 53') umgelenkt ist, und wobei sein äußeres Trum (54) an der Außenseite sowie sein inneres Trum (55) an der Innenseite des Bügel-Stützabschnittes (17) verläuft.

5. Vorrichtung nach Anspruch 4, **dadurch gekennzeichnet, daß** die Umhüllungsfolie (2) jeweils fluchtend oberhalb der an den Bügel (3) herangefahrenen Reffrolle (7) mittels der Folien-Fördereinrichtung (50) gleitreibungsfrei über den Bügel (3) zu bewegen ist.

6. Vorrichtung nach Anspruch 4 oder 5, **dadurch gekennzeichnet, daß** die mit Abstand (f') zum oberen Bügelrand (15') angeordnete fensterartige Ausnehmung (56) eine Breite (g) aufweist, die wenigstens so groß ist, wie die Breite (h) des Flachriemens (52), sowie eine Höhe (j), die wenigstens so groß ist, wie die Dicke (k) des Flachriemens (52), wobei die das untere Umlenkelement für den Flachriemen (52) bildende Oberkante (53) der Ausnehmung (56) horizontal verläuft und nach unten abgerundet ist.

7. Vorrichtung nach einem oder mehreren der Ansprüche 4 - 6, **dadurch gekennzeichnet, daß** in der fensterartigen Ausnehmung (56) ein zylindrisches unteres Umlenkelement (53') mit horizontaler Längsmittelachse (58) angeordnet ist.

8. Vorrichtung nach Anspruch 7, **dadurch gekennzeichnet, daß** das zylindrische untere Umlenkelement (53') als um seine Längsmittelachse (58) drehbare Rolle ausgebildet ist.

9. Vorrichtung nach Anspruch 7, **dadurch gekennzeichnet, daß** das während des Betriebes drehfest angeordnete zylindrische untere Umlenkelement (53') an einer exzentrisch zu seiner Längsmittelachse (58) verlaufenden Exzenterachse (60) am Stützabschnitt (17) des Bügels (3) entriegelbar befestigt ist und in entriegeltem Zustand zwecks Spannung des Flachriemens (52) um seine Exzenterachse (60) schwenkbar ist.

10. Vorrichtung nach Anspruch 9, **dadurch gekennzeichnet, daß** zwischen dem unteren Umlenkelement (53') und dem oberen Bügelrand (15') eine um ihre Längsmittelachse drehbare Widerlagerrolle (62) mit horizontaler Drehachse (61) angeordnet ist, an welche die Reffrolle (7) der zugeordneten Reffeinheit (5) unter Andruck heranzufahren ist.

11. Vorrichtung nach einem oder mehreren der Ansprüche 4 - 10, insb. nach Anspruch 8, **dadurch gekennzeichnet, daß** der obere Randabschnitt (15) der Bügel (3) jeweils im mittleren Bügelbereich von einer um ihre Längsmittelachse drehbaren Oberrolle (20) gebildet ist.

12. Vorrichtung nach Anspruch 11, **dadurch gekennzeichnet, daß** die Länge der Oberrolle (20) wenigstens i.w. so groß ist wie die Breite der ihr zugeordneten Reffrolle (7).

13. Vorrichtung nach Anspruch 11 oder 12, wobei der obere Bügel-Randabschnitt (15) gegenüber dem Bügel-Stützabschnitt (17) verdickt ist und einen i.w. kreisförmigen Querschnitt aufweist, **dadurch gekennzeichnet, daß** die Oberrolle (20) i.w. den gleichen Durchmesser (d) aufweist wie der obere Bügelrandabschnitt (15).

14. Vorrichtung nach einem oder mehreren der vorhergehenden Ansprüche 4 - 13, **dadurch gekennzeichnet, daß** die Gurtförderer (50) der Bügel (3) jeweils mittels eines Trommelmotors antreibbar sind, der eine untere Umlenkrolle (53') bzw. eine obere Umlenkrolle bzw. eine zwischen den Umlenkrollen angeordnete Widerlagerrolle (62) für seinen Fördergurt (52) bildet.

15. Vorrichtung nach einem oder mehreren der Ansprüche 4 - 13, **dadurch gekennzeichnet, daß** der Flachriemen (52) des Gurtförderers (50) jeweils von der an ihn herangefahrenen Reffrolle (7) der zugeordneten Reffeinheit (5) anzutreiben ist.

16. Vorrichtung nach den Ansprüchen 8 und 11, **dadurch gekennzeichnet, daß** die Reffeinheiten (5) so ausgebildet bzw. angeordnet sind, daß ihre Reffrolle (7) jeweils wahlweise an die untere Rolle (53') oder an die obere Rolle (20) des einer Reffeinheit (7) zugeordneten Bügels (3) heranzufahren ist, wobei die Reffrollen (7) beim Aufreffen von Folie (2) auf die Bügel (3) jeweils an die untere Rolle (53') und beim Abziehen von Folie (2) von den Bügeln (3) jeweils an die obere Rolle (20) eines Bügels (3) heranzufahren sind.

17. Vorrichtung nach Anspruch 16, **dadurch gekennzeichnet, daß** die Reffrolle (7) einer Reffeinheit (5) zwischen zwei Arbeitspositionen schwenkbar oder höhenverfahrbar ist.

18. Vorrichtung nach Anspruch 16 oder 17, **dadurch gekennzeichnet, daß** der Durchmesser der Reffrolle (7) jeweils deutlich größer als der Durchmesser der Bügelrollen (20, 53') ist.

19. Vorrichtung nach Anspruch 18, **dadurch gekennzeichnet, daß** der Durchmesser der unteren Bügelrolle (53') deutlich größer als der Durchmesser der oberen Bügelrolle (20) ist.

20. Vorrichtung nach einem oder mehreren der Ansprüche 4 - 20, **dadurch gekennzeichnet, daß** die Reffrollen (7) ballig ausgebildet sind.

## Claims

1. A method of wrapping piece good units (1), particularly substantially cuboidal or cubic piece good stacks, with stretch film (2) in the form of a hood or tube consisting in each case of plastic, said film being formed inter alia from a side fold tube, the periphery of the stretch film in the unstretched initial state being less than in the transversely stretched wrapping state, in which the free lower edge portion of the wrapping film (2) fed to each piece good unit (1) for wrapping is taken up by a plurality of yoke-shaped multifunction elements, termed yokes (3), and spread open at least substantially unstretched, the film (2) is reefed on to the yokes (3) by reversibly drivable reefing rollers (7), horizontally stretched transversely by the same and pulled, in the transversely stretched pull-over state, with the reefing rollers (7) moved substantially centrally against the yokes (3), over the piece good unit (1), **characterised in that** during the pulling of the wrapping film (2) over the piece good unit (1) the film (2) is pressed against the yokes (3) by the reefing rollers (7) driven in the opposite direction to the approach direction, and on the successive withdrawal of the film from the yokes (3) it is moved as far as the upper yoke edge (15'), in alignment above each reefing roller (7) by means of a film conveyor device provided at each yoke (3) and constructed as a vertical belt conveyor (51).

2. A method according to claim 1, **characterised in that** the film (2) is moved as far as the upper yoke edge (15') in alignment above the respective reefing roller (7) substantially free from any sliding friction.

3. A method according to claim 1 or 2, **characterised in that** the pressure application force exerted in each case by a reefing roller (7) on the film (2), and/or the speed of rotation of the reefing rollers (7) is/ are adjustable.

4. Apparatus for wrapping piece good units (1), particularly substantially cuboidal or cubic piece good stacks, with stretch film in the form of a hood or tube consisting in each case of plastic, said film being formed inter alia from a side fold tube, the periphery of the stretch film in the unstretched initial state being less than in the transversely stretched wrapping state, with a plurality of yoke-shaped multifunction elements, termed yokes (3), which are disposed on a common lifting frame (14) and which are movable relatively to one another from a receiving position in which they have approached one another, biaxially-horizontally, i.e. diagonally, into a pull-over position, for the respective:
- taking up and substantially unstretched spreading open of the tube-shaped lower edge portion of the wrapping film (2) fed to the yokes (3),
- holding of the wrapping film (2) which is reefed on to the yokes (3) in folds extending concentrically to the hood or tube longitudinal central axis (M),
- horizontal transverse stretching of the wrapping film (2) reefed on to the yokes (3) and
- pulling of the transversely stretched wrapping film (2) over the respective piece good unit (1) for wrapping,
wherein the yokes (3) in plan view each have a generally equilateral L-shape with a rounded-off middle apical zone (3') followed on both sides by a substantially straight outer side portion (3"), there extends downwards from the substantially horizontal upper yoke edge portion (15) of each yoke (3), which is rounded off at its upper side in its middle zone, a flat support portion (17) which is supported on the lifting frame (14) and which follows substantially in the downward direction the L-shape of its upper edge (15'), said support portion (17) being provided in its middle zone with a window-like recess (56), and there is associated with each yoke (3) a horizontally moving reefing unit (5) which is disposed on the lifting frame (14) and which has a reversibly drivable reefing roller (7) which can be moved out of a position of rest with vertical spacing (f) from the upper yoke edge (15) to the outside of its associated yoke (3), for performing the method according to one or more of the preceding claims, **characterised in that** each yoke (3) is provided, in its middle apical zone (3'), with a film conveyor device (15) which is constructed as a reversibly drivable vertical belt conveyor (51) and by means of which the transversely stretched wrapping film (2) is movable controllably over the yoke (3) during the pull-over operation in alignment above the reefing roller (7) which has been moved substantially centrally against the yoke (3) and driven in the opposite direction to the direction of rotation (8) during reefing, until it leaves the upper yoke edge (15'), while the conveyor belt of the belt conveyor (51) constructed as an endless flat belt (52) is reversed at its upper end by the upper yoke edge portion (15) and at its lower end by a lower reversing element (53; 53'), and wherein its outer run (54) extends on the outside and its inner run (55) extends on the inside of the yoke support portions (17).

5. Apparatus according to claim 4, **characterised in that** the wrapping film (2) is movable over the yoke (3) by means of the film conveyor device (50) so as to be free from sliding friction in each case in alignment above the reefing roller (7) which has been moved against the yoke (3).

6. Apparatus according to claim 4 or 5, **characterised in that** the window-like recess (56) disposed with spacing (f') from the upper yoke edge (15') has a width (g) which is at least equal to the width (h) of the flat belt (52), and a height (j) which is at least equal to the thickness (k) of the flat belt (52), while the upper edge (53) of the recess (56) forming the lower reversing element for the flat belt (52) extends horizontally and is rounded off downwardly.

7. Apparatus according to any one or more of claims 4 to 6, **characterised in that** a cylindrical lower reversing element (53') having a horizontal longitudinal central axis (58) is disposed in the window-like recess (56).

8. Apparatus according to claim 7, **characterised in that** the cylindrical lower reversing element (53') is constructed as a roller rotatable about its longitudinal central axis (58).

9. Apparatus according to claim 7, **characterised in that** the cylindrical lower reversing element (53') which is disposed to be relatively non-rotatable during operation is fixed unlockably on an eccentric spindle (60) on the support portion (17) of the yoke (3), said spindle extending eccentrically to its longitudinal central axis (58), and in the unlocked state is pivotable about its eccentric spindle (60) for the purpose of tensioning the flat belt (52).

10. Apparatus according to claim 9, **characterised in that** an abutment roller (62) with a horizontal rotational axis (61) is disposed between the lower reversing element (53') and the upper yoke edge (15'), said roller (62) being rotatable about its longitudinal central axis and against which the reefing roller (7) of the associated reefing unit (5) is to be moved with application pressure.

11. Apparatus according to any one or more of claims 4 to 10, particularly claim 8, **characterised in that** the upper edge portion (15) of the yoke (3) is in each case formed in the middle yoke zone by an upper roller (20) rotatable about its longitudinal central axis.

12. Apparatus according to claim 11, **characterised in that** the length of the upper roller (20) is at least substantially equal to the width of its associated reefing roller (7).

13. Apparatus according to claim 11 or 12, wherein the upper yoke edge portion (15) is thickened compared with the yoke support portion (17) and has a substantially circular cross-section, **characterised in that** the upper roller (20) has substantially the same diameter (d) as the upper yoke edge portion (15).

14. Apparatus according to any one of more of claims 4 to 13, **characterised in that** the belt conveyors (50) of the yokes (3) are each drivable by a drum motor which forms a lower reversing roller (53') and an upper reversing roller and an abutment roller (62) for its conveyor belt (52) disposed between the reversing rollers.

15. Apparatus according to any one or more of claims 4 to 13, **characterised in that** the flat belt (52) of the belt conveyor (50) is in each case drivable by the reefing roller (7) of the associated reefing unit (5) which has been moved against it.

16. Apparatus according to claim 8 and 11, **characterised in that** the reefing units (5) are so constructed and disposed that their reefing roller (7) can in each case be moved selectively against the lower roller (53') or the upper roller (20) of the yoke (3) associated with a reefing unit (7), and when the film (2) meets the yokes (3) the reefing rollers (7) are each to be moved against the lower roller (53') and during the withdrawal of the film (2) from the yokes (3) are to be moved in each case against the upper roller (20) of a yoke (3).

17. Apparatus according to claim 16, **characterised in that** the reefing roller (7) of a reefing unit (5) is pivotable or vertically movable between two working positions.

18. Apparatus according to claim 16 or 17, **characterised in that** the diameter of the reefing roller (7) is in each case much larger than the diameter of the yoke rollers (20, 53').

19. Apparatus according to claim 18, **characterised in that** the diameter of the lower yoke roller (53') is much larger than the diameter of the upper yoke roller (20).

20. Apparatus according to any one or more of claims 4 to 20, **characterised in that** the reefing rollers (7) are of spherical construction.

## Revendications

1. Procédé pour envelopper des unités de marchandises (1), en particulier essentiellement des piles de marchandises à forme parallélépipédique ou cubique, avec un film étirable (2) constituée de matière synthétique, en forme de housse ou de manchon, formée de façon générale d'un manchon à pliage latéral, dont la périphérie, à l'état initial non étiré, est plus petite qu'à l'état d'enveloppement ayant subi un étirage transversal, dans lequel le tronçon de bordure inférieur libre du film d'enveloppement (2), amené chaque fois à une unité de marchandises (1) à envelopper, est supporté par une pluralité d'éléments multifonctionnels (3) appelés des étriers, réalisés en forme d'archets et ouvert par écartement au moins pratiquement sans étirement, le film (2) étant tendu sur les étriers (3) au moyen de rouleaux tendeurs (7) pouvant être entraînés de façon réversible, est étiré transversalement horizontalement par ceux-ci et, à l'état passé en enveloppement par le dessus avec un étirement transversal, est tiré sur l'unité de marchandises (1) à l'aide de rouleaux tendeurs (7) amenés pratiquement centralement sur les étriers (3), **caractérisé en ce que** le film d'enveloppement (2), lors l'application en revêtement sur l'unité de marchandises (1), est pressé sur les étriers (3) par les rouleaux tendeurs (7) entraînés en sens inverse de celui utilisé pour la mise sous tension mécanique et, lors de sa rétraction successive en s'échappant des étriers (3) est déplacé, en alignement au-dessus de chaque rouleau tendeur (3), à l'aide d'un dispositif de transport de film, réalisé sous la forme de transporteur à courroie verticale (51) prévu sur chaque étrier (3), le déplacement se faisant jusqu'au bord d'étrier supérieur (15').

2. Procédé selon la revendication 1, **caractérisé en ce que** le film (2) est déplacé en alignement au-dessus du rouleau tendeur (7) respectif, sans aucun frottement par glissement, jusqu'à venir se placer sur le bord d'étrier supérieur (15').

3. Procédé selon la revendication 1 ou 2, **caractérisé en ce que** la force de pressage, exercée chaque fois par un rouleau tendeur (7) sur le film (2) et/ou la vitesse de rotation des rouleaux tendeurs (7), est/sont réglable(s).

4. Dispositif pour envelopper des unités de marchandises (1), en particulier des piles de marchandises à forme parallélépipédique ou cubique, avec chaque fois un film étirable (2), en forme de housse ou de manchon, formé d'un tuyau à pliage latéral, dont le périmètre à l'état initial non étiré est plus courte qu'à l'état d'enveloppement ayant subi un étirage transversal, avec une pluralité d'éléments multifonctionnels (3) appelés étriers, réalisés en forme d'archets, disposés sur un cadre de levage (14) commun, déplaçables les uns par rapport aux autres à partir d'une position de support de façon mutuellement approchée, le déplacement étant horizontal biaxialement, c'est-à-dire en diagonale, pour passer à une position appliquée en revêtement par le dessus, pour, respectivement,
- supporter et ouvrir de façon pratiquement sans étirement le tronçon de bordure inférieur, en forme de tuyau, amené aux étriers (3) du film d'enveloppement (2),
- maintenir le film d'enveloppement (2), tendu sur les étriers (3), en un pliage s'étendant concentriquement par rapport à l'axe médian longitudinal (M) de la housse ou du manchon,
- étirer transversalement horizontalement le film d'enveloppement (2) tendu sur les étriers (3), et
- enfiler en revêtement par le dessus du film d'enveloppement (2) ayant subi un étirement transversal sur l'unité de marchandises (1) chaque fois à envelopper, les étriers (3) présentant en vue de dessus chacun une forme en L globalement isocèle à branches identiques, avec une zone de sommet (3') médiane arrondie, à laquelle, de part et d'autre, se raccorde un tronçon latéral extérieur (3") sensiblement rectiligne, un tronçon d'appui (17) plat, suivant vers le bas sensiblement la forme en L de son bord supérieur (15'), muni dans sa zone médiane d'un évidement (56) du genre d'une fenêtre, s'étend vers le bas, depuis le tronçon de bordure d'étrier supérieur (15) sensiblement horizontal, arrondi, au moins dans sa zone médiane, sur sa face supérieure, et à chaque étrier (3) est associé une unité tendeuse (5), déplaçable horizontalement, disposée sur le cadre de levage (14) et munie d'un galet tendeur (7), susceptible d'être entraîné de façon réversible et devant être déplacé d'une position de repos, à laquelle il y a un espacement vertical (f) par rapport au bord d'étrier (15') supérieur sur la face extérieure de l'étrier (3) lui étant associé, pour la mise en oeuvre du procédé selon l'une ou plusieurs des revendications précédentes, **caractérisé en ce que** chaque étrier (3) est muni, dans sa zone de sommet médiane (3'), d'un dispositif de transport de film (50), réalisé sous la forme de transporteur à courroie verticale (51) pouvant être entraîné de façon réversible, dispositif de transport au moyen duquel le film d'enveloppement (2), ayant subi un étirage transversal, pendant le processus d'enfilage en revêtement est déplacé en alignement au-dessus du galet tendeur (7), qui est alors approché sensiblement centralement sur l'étrier (3) est qui est entraîné dans le sens inverse du sens de rotation (8) utilisé lors de la mise sous tension mécanique, jusqu'à quitter le bord d'étrier supérieur (15'), le déplacement étant susceptible d'être commandé par l'intermédiaire de l'étrier (3), sachant que la courroie de transport réalisée sous la forme de courroie plate (52) fermée du transporteur à courroie (51), est déviée, à son extrémité supérieure, par le tronçon de bordure d'étrier supérieur (15) et, à son extrémité inférieure, par un élément de renvoi inférieur (53; 53'), et son tronçon extérieur (54) s'étendant en face extérieure, tout comme son tronçon intérieur (55) s'étend en face intérieure du tronçon d'appui d'étrier (17).

5. Dispositif selon la revendication 4, **caractérisé en ce que** le film d'enveloppement (2) est déplacé par l'intermédiaire de l'étrier (3), chaque fois en alignement au-dessus du galet tendeur (7) approché de l'étrier (3), à l'aide du dispositif de transport de film (50), et sans aucun frottement de glissement.

6. Dispositif selon la revendication 4 ou 5, **caractérisé en ce que** l'évidement (56) du genre d'une fenêtre, disposé à distance (f') du bord d'étrier supérieur (15'), présente une largeur (g) au moins égale à la largeur (h) de la courroie plate (52), ainsi qu'une hauteur (j) au moins égale à l'épaisseur (k) de la courroie plate (52), le bord supérieur (53), formant l'élément de renvoi inférieur de la courroie plate (52), de l'évidement (56) s'étendant horizontalement et étant arrondi en direction du bas.

7. Dispositif selon l'une ou plusieurs des revendications 4 à 6, **caractérisé en ce qu'**un élément de renvoi inférieur (53') cylindrique, à axe longitudinal (58) horizontal, est disposé dans l'évidement (56) du genre d'une fenêtre

8. Dispositif selon la revendication 7, **caractérisé en ce que** l'élément de renvoi inférieur (53') cylindrique est réalisé sous la forme de galet susceptible de tourner autour de son axe longitudinal (58).

9. Dispositif selon la revendication 7, **caractérisé en ce que** l'élément de renvoi inférieur (53') cylindre, disposé de façon assujettie en rotation pendant le fonctionnement, est fixé de façon déverrouillable sur un axe d'excentrique (60) s'étendant de façon excentrique par rapport à son axe longitudinal (58), sur le tronçon d'appui (17) de l'étrier (3) et, à l'état déverrouillé, est susceptible d'être pivoté autour de son axe d'excentrique (60), dans le but de placer la courroie plate (52) sous tension mécanique.

10. Dispositif selon la revendication 9, **caractérisé en ce que**, entre l'élément de renvoi inférieur (53') et le bord d'étrier supérieur (15') est disposé un galet de contre-palier (62), susceptible de tourner autour de son axe longitudinal et muni d'un axe de rotation (61) horizontal, duquel le galet tendeur (7) de l'unité tendeuse (5) associée doit être approché en appliquant une pression de pressage.

11. Dispositif selon l'une ou plusieurs des revendications 4 à 10, en particulier, selon la revendication 8, **caractérisé en ce que** le tronçon de bordure supérieur (15) des étriers (3) est chaque fois formé dans la zone centrale des étriers, par un galet supérieur (20) susceptible de tourner autour de son axe longitudinal.

12. Dispositif selon la revendication 11, **caractérisé en ce que** la longueur du galet supérieur (20) est au moins pratiquement de la valeur de la largeur du galet tendeur (7) lui étant associé.

13. Dispositif selon revendication 11 ou 12, le tronçon de bordure supérieur d'étrier (15) étant épaissi par rapport au tronçon d'appui d'étrier (17) et présente une section transversale sensiblement circulaire, **caractérisé en ce que** le galet supérieur (20) présente sensiblement le même diamètre (d) que le tronçon de bordure supérieur d'étrier (15).

14. Dispositif selon l'une ou plusieurs des revendications 4 à 13, **caractérisé en ce que** les transporteurs à courroie (50) des étriers (3) sont susceptibles d'être chacun entraînés au moyen d'un moteur de tambour formant, pour sa courroie de transport (52), un rouleau de renvoi inférieur (53'), respectivement un rouleau de renvoi supérieur, ou un rouleau de contre-palier (62), disposé entre les rouleaux de renvoi.

15. Dispositif selon l'une ou plusieurs des revendications 4 à 13, **caractérisé en ce que** la courroie plate (52) du transporteur à courroie (50) est entraînée chaque fois par le galet tendeur (7), approché d'elle, de l'unité tendeuse (5) associée.

16. Dispositif selon les revendications 8 et 11, **caractérisé en ce que** les unités tendeuses (5) sont réalisées, respectivement disposées, de manière que leur galet tendeur (7) soit approché chaque fois du rouleau inférieur (53') ou du rouleau supérieur (20) de l'étrier (3) associé à une unité tendeuse (7), sachant que les galets tendeurs (7), lors de l'arrivée du film (2) sur l'étrier (3), sont chacun amenés sur le galet inférieur (53') et, lors de l'extraction du film (2) en s'échappant des étriers (3), sont chacun amenés sur le galet supérieur (20) d'un étrier (3).

17. Dispositif selon la revendication 16, **caractérisé en ce que** le galet tendeur (7) d'une unité tendeuse (5) est susceptible d'être pivoté ou déplacé en hauteur entre deux positions de travail.

18. Dispositif selon la revendication 16 ou 17, **caractérisé en ce que** le diamètre du galet tendeur (7) est chaque fois nettement supérieur au diamètre des galets d'étriers (20, 53').

19. Dispositif selon la revendication 18, **caractérisé en ce que** le diamètre du galet d'étrier inférieur (53') est nettement supérieur au diamètre du galet d'étrier supérieur (20).

20. Dispositif selon l'une ou plusieurs des revendications 4 à 20, **caractérisé en ce que** les galets tendeurs (7) ont une forme bombée en tonneau.
